# EUROPÄISCHE PATENTSCHRIFT

(11) **EP 1 601 817 B1**
(45) Veröffentlichungstag und Bekanntmachung des Hinweises auf die Patenterteilung: **04.12.2013**
(21) Anmeldenummer: 03769240.7
(22) Anmeldetag: 16.10.2003
(51) Int. Cl.: C25B 15/08, C25B 9/08, C25B 9/18

(54) **ELEKTROLYSEZELLE MIT INNENRINNE**
ELECTROLYTIC CELL COMPRISING AN INTERIOR TROUGH
CELLULE D'ELECTROLYSE COMPRENANT UNE RIGOLE INTERIEURE

(30) Priorität: 23.10.2002 DE 10249508
(43) Veröffentlichungstag der Anmeldung: 07.12.2005
(73) Patentinhaber: Uhdenora S.p.A, 20134 Milano (IT)
(72) Erfinder: DULLE, Karl-Heinz, 50399 Olfen (DE); WOLTERING, Peter, 48485 Neuenkirchen (DE); FUNCK, Frank, 45474 Mülheim (DE); WOLLNY, Martin, 58455 Witten (DE); KIEFER, Randolf, 45892 Gelsenkirchen (DE); STEINMETZ, Thomas, 44139 Dortmund (DE); JANOWITZ, Kosmas, 44269 Dortmund (DE); BECKMANN, Roland, 44534 Lünen (DE); DRESEL, Torsten, 58093 Hagen (DE); HARTZ, Hans-Joachim, 59427 Unna (DE)
(74) Vertreter: Müller, Jörg Uwe
(86) Internationale Anmeldenummer: PCT/DE2003/003431
(87) Internationale Veröffentlichungsnummer: WO 2004/040040

(56) Entgegenhaltungen:
- EP-A- 0 327 794
- DE-A- 19 740 673
- US-A- 5 194 132
- US-B1- 6 214 181

## Beschreibung

Die Erfindung betrifft einen Apparat zur Herstellung von Halogengasen aus wässriger Alkalihalogenidlösung mit mehreren nebeneinander in einem Stapel angeordneten und in elektrischem Kontakt stehenden plattenförmigen und je eine Membran enthaltenden Elektrolysezellen, die jeweils ein Gehäuse aus zwei Halbschalen aus elektrisch leitendem Material mit außenseitigen Kontaktstreifen an wenigstens einer Gehäuserückwand aufweisen, wobei das Gehäuse Einrichtungen zum Zuführen des Elektrolysestroms und der Elektrolyseeingangsstoffe und Einrichtungen zum Abführen des Elektrolysestroms und der Elektrolyseprodukte und eine anodische und eine kathodische Elektrode aufweist, die während des regulären Betriebes Gas entwickeln, sowie Auslässen für produzierte Gase.

Elektrolysezellen sind bekannt, beispielhaft für den umfangreichen Stand der Technik sei die Schrift DE 196 41 125 A1 genannt. Eine Vorrichtung dieser Art sorgt für eine ausreichende Gastrennung im oberen Rückbereich, was durch eine zu der Elektrolysemembran hin verlaufendes Leitblech erzielt wird, das zudem für eine vollständige Benetzung der Elektrolysemembran während des Elektrolysebetriebes sorgt. Schwierigkeiten, eine derartige Benetzung aufrecht zu erhalten, können sich aber bei Betriebsunterbrechungen ergeben. Eine weitere Elektrolysezelle mit Leitblechen zur Gastrennung ist aus US-B-6 214 181 bekannt.

Zum Schutz der üblichen Beschichtungen (im Folgenden als "Coatings" bezeichnet), kann eine Elektrolysezelle im Stillstand, etwa bei Inbetriebnahme, Außerbetriebnahme, Betriebsunterbrechungen oder Störungen, polarisiert werden. Dies ist u. a. der Fall, wenn eine Elektrolysezelle gefüllt und aufgeheizt wird, um in Betrieb genommen zu werden. Auch wenn die Zelle aus dem Elektrolysebetrieb genommen wird, ist die Polarisation bis zum chlorfreien Zustand der anodischen Flüssigkeit und erfolgter Abkühlung aufrecht zu erhalten.

Liegt nun eine nicht vollständige Flutung der Elektrolysemembran im oberen Bereich der Zelle vor, so wird bei der Einzelelementtechnologie gemäß der Schrift DE 196 41 125A1 der Flüssigkeitsstand in den Halbschalen durch die Überlaufkante des Standrohrs definiert. Der Polarisationsstrom darf nicht beliebig gewählt werden, sondern muss eine bestimmte Größe überschreiten.

Je nach Material des Standrohres, etwa Metall oder PTFE, und dessen Anschnittswinkel können im kalten Zustand Gaszonen von über 20 mm Höhe im Kopfbereich auftreten. Untersuchungen zeigen, dass die in der Elektrolysezelle eingesetzte Elektrolysemembran nicht gasdicht ist, sondern eine von der Molekülgröße abhängige Diffusionsrate besitzt, die unabhängig von dem angelegten Differenzdruck zwischen Anoden- und Kathodenraum ist. Da Wasserstoffgas kathodisch gebildet wird und, abhängig von der Stromdichte, anodisch Chlorgas bzw. Sauerstoffgas, diffundiert Wasserstoffgas aufgrund seiner deutlich geringeren atomaren Größe in den Anodenraum. Nun muss anodisch so viel Gas bei angeschalteter Polarisation erzeugt werden, dass die Explosionsgrenzen für das Chlor-Wasserstoffgemisch bzw. Sauerstoff-Wasserstoffgemisch gesichert unterschritten bleibt. Diese einzustellende Gaserzeugung an Sauerstoff bzw. Chlor ist linear abhängig zum Polarisationsstrom und von der Elektrolysemembranfläche des Gasraumes. Für einen Elektrolyseapparat, wie er in der Schrift DE 196 41 125 A1 beschrieben ist, ergibt sich mit PTFE-Standrohren und einem Gasraum von 20 mm Höhe bei warmer Temperatur bis 30 mm Höhe bei kalter Temperatur der Elektrolysezelle ein Polarisationsstrom von ca. 28 Ampere.

Der Erfindung liegt daher die Aufgabe zugrunde, eine Vorrichtung zu schaffen, welche die oben genannten Schwierigkeiten nicht mehr aufweist und daher geringere Polarisationsströme benötigt.

Die Erfindung löst die Aufgabe durch die Elektrolysezelle des Anspruchs 1. Durch Einbauten in eine Elektrolysezelle wird der Flüssigkeitsstand definiert angehoben und das Volumen des verbleibenden Gasbereiches minimiert, so dass der für die Polarisation notwendige Mindeststrom gesenkt werden kann. Dabei kann das Zellenelement komplett, bezogen auf die Membran, geflutet werden, so dass der für die Polarisation notwendige Mindeststrom bei geflutetem Element und somit fehlendem Wasserstoff-Gasraum an der Elektrolysemembran auch stromlos polarisiert werden kann.

Die erfindungsgemäße Vorrichtung besteht aus Einbauten in den eigentlichen Elektrolyseraum, welche somit auch Funktionen für die Hydraulik und die Dynamik des Flüssigkeits-Gas-Gemisches übernehmen. Diese Einbauten sind dadurch gekennzeichnet, dass
- sie eine Rinne bilden, die zum Einen parallel zur Elektrolysemembran und zum Anderen horizontal angeordnet verläuft,
- zwischen Rinne und Elektrolysemembran ein Zwischenraum angeordnet ist,
- zwischen Rinne und Oberseite des Elektrolyseraums ein Zwischenraum angeordnet ist, der wenigstens teilweise oberhalb der Elektrolysemembran liegt,
- zwischen Rinne und Oberseite des Elektrolyseraums ein zweiter Zwischenraum angeordnet ist, der wenigstens teilweise oberhalb des tiefsten Punktes des oberen Elektrolyseinnenraums im Bereich der Membran liegt, wobei
- die Rinne zumindest eine Öffnung zum zwischen Rinne und Oberseite des Elektrolyseraums gelegenen Zwischenraum aufweist, und
- die Rinne über mindestens einen Ablauf verfügt.
Die Rinne kann entweder auf der Anodenseite oder auf der Kathodenseite oder sowohl auf der Anodenseite als auch auf der Kathodenseite angeordnet werden und dient dem Überlauf von Flüssigkeit wie Gas. Sie kann femer über die komplette Breite der Zelle, nur über den Bereich des Ein- bzw. Austritts oder beliebige Bereiche dazwischen ausgeführt sein.

In einer besonderen Ausgestaltung der Erfindung ist der Zwischenraum zwischen Rinne und Oberseite des Elektrolysenraums als Spalt ausgeführt, vorzugsweise mit einer Spaltweite von 2 bis 3 mm. In einer besonders bevorzugten Ausführungsform ist dieser Spalt gegenüber der horizontalen Ebene, von der Elektrolysenmembran aus betrachtet, nach außen hin ansteigend angeordnet Der Spalt kann auch eine variable Spaltweite aufweisen, wobei die Begrenzungsflächen gerade, wellig oder gewölbt ausgeführt werden können.

In einer weiteren Ausgestaltung der Erfindung ist der Zwischenraum zwischen Rinne und Oberseite des Elektrolysenraums mit einer Lochplatte versehen, wobei die Lochplatte parallel zur Elektrolysenmembran oder gegenüber ihr leicht geneigt angeordnet ist, so dass die Löcher als Lochblenden wirken.

In einer weiteren Ausgestaltung der Erfindung ist der Zwischenraum zwischen Rinne und Oberseite des Elektrolysenraums mit Röhrenbündeln versehen, wobei die Achsen der Röhren in der Ebene des Zwischenraums liegen. Die Röhren müssen dabei nicht notwendigerweise rund sein, sondern können auch aus einem wabenartigen Prägemuster entstehen. Diese Ausführungsform besitzt den Vorteil besonders großer Steifigkeit.

In einer weiteren Ausgestaltung der Erfindung sind in dem Zwischenraum zwischen Rinne und Oberselte des Elektrolysenraums Sicken, Stege. Noppen oder andere Abstandhaltem angebracht, welche der geometrischen Fixierung des Zwischenraums und der sicheren Einstellung definierter Strömungsverhältnisse dienen.

In einer weiteren Ausgestaltung der Erfindung werden die Teile, die die Rinne, Einläufe, Abläufe sowie zugehörige Stützen bilden, wenigstens teilweise mit einem Coating versehen, um sie gegen Korrosion zu schützen.

Ein Vorteil der Erfindung ist, dass der untere Bereich der Rinne auch die Funktion der Gasvorseparation übernimmt, die zu einer Beruhigung des Ablaufes führt und eventuelle Pulsationen dämpft oder sogar vollständig verhindert.

Kommt es zu einem Fehler an der Rinne, so ist damit nicht notwendigerweise der Betrieb der Elektrolysezelle gefährdet, da es sich um Einbauten handelt, die nur zellenintem gedichtet sind, was ein weiterer Vorteil der Erfindung ist.

Die erfindungsgemäße Vorrichtung ist als Einbau in bestehende Anlagen nachrüstbar, was ein weiterer Vorteil der Erfindung ist.

Die erfindungsgemäße Vorrichtung besitzt weiterhin den Vorteil, dass sie keine besonderen Ansprüche an die Geometrie von Kathoden- und Anodenrückwand stellt: Kathoden- und Anodenrückwand können gerade, gewölbt oder schräg hochgezogen sein.

Die Erfindung wird im Folgenden anhand eines Beispiels verdeutlicht. Gezeigt wird in Fig. 1 ein Schnitt durch den oberen Teil einer Elektrolysezelle mit erfindungsgemäßen Rinnen, welche sowohl auf der Anodenseite als auch auf der Kathodenseite eingerichtet sind.

Die beiden Halbschalen der Elektrolysezelle werden durch die Anodenrückwand 1 und die Kathodenrückwand 2 gebildet und von der kraftschlüssigen Verbindung 3 zusammengehalten. Mittels hier nicht dargestellten Stütz- oder Halteelementen werden die anodische Elektrode 4, welche jalousienartig ausgebildet ist, und die kathodische Elektrode 5 etwa mittig in der Elektrolysezelle angebracht, zwischen den Elektroden 4 und 5 ist die Elektrolysemembran 6 angeordnet.

Auf der Anodenseite ist die Rinne 7 dargestellt, die konstruktiv durch ein gebogenes Blech 8 ausgeführt ist. An der jalousieartig ausgebildeten anodischen Elektrode 4 gebildetes Chlorgas tritt zusammen mit Elektrolysenflüssigkeit als Schaum in den Zwischenraum 9 zwischen dem die Rinne 7 begrenzenden Blech 8 und der Elektrode 4. Der Hauptanteil der Schaumblasen wird unterhalb der Rinne 7 gebrochen und tritt vorsepariert über den Zwischenraum 9 und Spalt 10 in die Rinne 7 ein.

im Falle eines Stillstandes läuft soviel Flüssigkeit in die Zelle nach, dass der Flüssigkeitsstand bis zur Höhe der Oberkante 11 des Spalts 10 reicht. Dadurch wird bewirkt, dass die Elektrolysemembran 6 anodenseitig vollständig benetzt ist und weniger Wasserstoff aus der Kathodenseite zur Anodenseite diffundieren kann.

Auf der Kathodenseite ist die Rinne 12 dargestellt, die konstruktiv durch ein gebogenes Blech 13 ausgeführt ist. An der glatten kathodischen Elektrode 5 gebildetes Wasserstoffgas tritt zusammen mit Elektrolysenflüssigkeit als Schaum in den Zwischenraum 14 zwischen dem die Rinne 12 begrenzenden Blech 13 und der Elektrode 5. Der Hauptanteil der Schaumblasen wird unterhalb der Rinne 12 gebrochen und tritt vorsepariert über den Zwischenraum 14 und Spalt 15 in die Rinne 12 ein.

Im Falle eines Stillstandes läuft soviel Flüssigkeit in die Zelle nach, dass der Flüssigkeitsstand bis zur Höhe der Oberkante 16 des Spalts 15 reicht. Dadurch wird bewirkt, dass die Elektrolysemembran 6 kathodenseitig vollständig benetzt ist und kein Wasserstoff aus der Kathodenseite zur Anodenseite diffundieren kann.

### Bezugszeichenliste

- 1: Anodenrückwand
- 2: Kathodenrückwand
- 3: Verbindung
- 4: Anodische Elektrode
- 5: Kathodische Elektrode
- 6: Elektrolysemembran
- 7: Rinne
- 8: Blech
- 9: Zwischenraum
- 10: Spalt
- 11: Oberkante
- 12: Rinne
- 13: Blech
- 14: Zwischenraum
- 15: Spalt
- 16: Oberkante

## Patentansprüche

1. Elektrolysezelle zur Herstellung von Halogengasen mit
- einem Gehäuse aus zwei Halbschalen aus elektrisch leitendem Material;
- einer anodischen Elektrode (4), einer kathodischen Elektrode (5) und einer dazwischen angeordnete Elektrolysemembran (6),
- wobei durch Einbauten in zumindest eine der beiden Halbschalen ein definiertes Anheben des Flüssigkeitsstandes und ein Minimieren des Volumens des verbleibenden Gasraums erlaubt wird, und die Einbauten eine Rinne (7) bilden, die eine Oberfläche parallel zur Elektrolysemembran (6) aufweist und von dieser durch einen ersten Zwischenraum (9, 14) beabstandet ist;
- einem zweiten Zwischenraum (10, 15), der zwischen der Rinne (7) und der Oberseite der wenigstens einen Halbschale angeordnet ist, wobei der Zwischenraum als Spalt (10, 15) ausgeführt ist, der von der Elektrolysemembran (6) aus betrachtet, bezüglich der horizontalen Ebene nach außen hin ansteigend geneigt ist, so dass der Spalt wenigstens teilweise oberhalb der Elektrolysemembran liegt, soweit diese vollständig von Flüssigkeit benetzbar ist wobei die Rinne (7) zumindest eine Offnung zu dem Spalt (10, 15) aufweist und über mindestens einen Ablauf verfügt.

2. Elektrolysezelle nach Anspruch 1, **dadurch gekennzeichnet, dass** die Oberkante (11,16) des Spalts (10, 15) oberhalb der Elektrolysemembran (6) liegt, wobei die Elektrolysemembran (6) anodenseitig und/oder kathodenseitig vollständig von Flüssigkeit benetzt ist.

3. Elektrolysezelle nach Anspruch 1 oder 2, **dadurch gekennzeichnet, dass** die Rinne (7) horizontal angeordnet ist.

4. Elektrolysezelle nach einem der vorangegangenen Ansprüche, **dadurch gekennzeichnet, dass** der Spalt (10, 15) eine Spaltweite von 2 bis 3 mm aufweist.

5. Elektrolysezelle nach einem der Ansprüche 1 bis 4, **dadurch gekennzeichnet, dass** der Spalt (10, 15) eine variable Spaltweite aufweist, wobei die Begrenzungsflächen gerade, wellig oder gewölbt ausgeführt sind.

6. Elektrolysezelle nach einem der vorangegangenen Ansprüche, **dadurch gekennzeichnet, dass** der Spalt (10, 15) mit einer Lochplatte versehen ist, wobei die Lochplatte parallel zur Elektrolysenmembran (6) oder bezüglich ihr leicht geneigt angeordnet ist.

7. Elektrolysezelle nach einem der Ansprüche 1 bis 5, **dadurch gekennzeichnet, dass** der Spalt (10, 15) mit Röhrenbündeln versehen ist, wobei die Achsen der Röhren in der Ebene des Spalts (10, 15) liegen.

8. Elektrolysezelle nach Anspruch 7, **dadurch gekennzeichnet, dass** die Röhren rund oder wabenförmig sind.

9. Elektrolysezelle nach einem der Ansprüche 1 bis 5, **dadurch gekennzeichnet, dass** in dem Spalt (10, 15) Sicken, Stege, Noppen oder andere Abstandhalter angebracht sind.

10. Elektrolysezelle nach einem der vorangegangenen Ansprüche, **dadurch gekennzeichnet, dass** die Teile, die die Rinne, Einläufe, Abläufe sowie zugehörige Stützen bilden, wenigstens teilweise mit einem Coating versehen sind, um sie gegen Korrosion zu schützen.

11. Elektrolyseapparat zur Herstellung von Halogengasen aus wässriger Alkalihalogenidlösung mit mehreren nebeneinander in einem Stapel angeordneten und in elektrischem Kontakt stehenden plattenförmigen Elektrolysezellen mit wenigstens einer Elektrolysezelle gemäß einem der vorangegangenen Ansprüche.

## Claims

1. Electrolytic cell for halogen gas production comprising:
- a housing of two half-shells made of electrically conductive material;
- anodic and cathodic electrodes (4, 5) with an electrolytic membrane (6) arranged therebetween;
- at least one of said half-shells being provided with built-in components permitting a defined increase in the liquid level and minimising the remaining gas volume, said built-in components forming an internal trough (7) having one major surface parallel to the electrolytic membrane (6) and spaced therefrom by a first interspace (9, 14)
- a second interspace (10, 15) being established between said trough (7) and the upper side of said at least one half-shell, said second interspace being implemented as a gap (10,15) inclined both outwards and upwards with respect to the horizontal plane as seen from said electrolytic membrane (6) such that at least a part of said gap is located above the electrolytic membrane (6), as far as the membrane is completely wettable by liquid, said trough (7) having at least one opening communicating with said second interspace (10, 15) and at least one outlet.

2. The cell of claim 1 wherein the top edge (11, 16) of said gap (10, 15) is located above said electrolytic membrane (6), said anodic and/or cathodic sides of said electrolytic membrane (6) being completely wetted with liquid.

3. The cell of claim 1 or 2 wherein said trough (7) is arranged horizontally.

4. The cell of any one of the preceding claims wherein said gap (10, 15) is implemented as a 2 to 3 mm wide gap.

5. The cell of any one of claims 1 to 4 wherein said gap (10, 15) is implemented as a variable gap provided with straight, corrugated or arched delimiting surfaces.

6. The cell of any one of the preceding claims wherein said gap (10, 15) is equipped with a perforated plate arranged in parallel to said electrolytic membrane (6) or slightly inclined therefrom.

7. The cell of any one of claims 1 to 5 wherein said gap (10, 15) is equipped with duct bundles, the axes of said ducts lying in the plane of said gap (10, 15).

8. The cell of claim 7 wherein said ducts are circular or honeycomb-structured.

9. The cell of any one of claims 1 to 5 wherein a multiplicity of beads, webs, nipples or other spacers are installed in said gap (10, 15).

10. The cell of any one of the preceding claims wherein said built-in components forming the trough (7) are at least partly coated to ensure adequate corrosion protection.

11. Electrolytic device for halogen gas production from aqueous alkali halide solution comprising plate-type electrolytic cells stacked and arranged side by side, at least one of said electrolytic cells being a cell of any one of the preceding claims.

## Revendications

1. Cellule d'électrolyse pour la préparation de gaz halogénés, comportant
- un boîtier constitué de deux demi-coques en un matériau conducteur de l'électricité ;
- une électrode anodique (4), une électrode cathodique (5) et une membrane électrolytique (6) disposée entre elles ;
- dans laquelle, grâce à des éléments intérieurs installés dans au moins l'une des deux demi-coques, il est possible d'avoir un relèvement défini du niveau du liquide et une minimisation du volume de l'espace gazeux restant, et les éléments intérieurs forment une goulotte (7), qui présente une surface parallèle à la membrane électrolytique (6) et est maintenue à distance de cette dernière par un premier espace intermédiaire (9, 14) ;
- un deuxième espace intermédiaire (10, 15), qui est ménagé entre la goulotte (7) et la face supérieure de la ou des demi-coques, l'espace intérieur ayant la forme d'une fente (10, 15), qui, considérée depuis la membrane électrolytique (6), présente une inclinaison ascendante vers l'extérieur par rapport au plan horizontal, de sorte que la fente se trouve au moins partiellement au-dessus de la membrane électrolytique, du moment que cette dernière peut être entièrement mouillée par le liquide, la goulotte (7) présentant au moins une ouverture en direction de la fente (10, 15) et disposant d'au moins une évacuation.

2. Cellule d'électrolyse selon la revendication 1, **caractérisée en ce que** l'arête supérieure (11, 16) de la fente (10, 15) se trouve au-dessus de la membrane électrolytique (6), la membrane électrolytique (6) étant côté anode et/ou côté cathode entièrement mouillée par le liquide.

3. Cellule d'électrolyse selon la revendication 1 ou 2, **caractérisée en ce que** la goulotte (7) est disposée horizontalement.

4. Cellule d'électrolyse selon l'une des revendications précédentes, **caractérisée en ce que** la fente (10, 15) présente une largeur de fente de 2 à 3 mm.

5. Cellule d'électrolyse selon l'une des revendications 1 à 4, **caractérisée en ce que** la fente (10, 15) présente une largeur de fente variable, les surfaces de délimitation étant configurées planes, ondulées ou bombées.

6. Cellule d'électrolyse selon l'une des revendications précédentes, **caractérisée en ce que** la fente (10, 15) est pourvue d'une plaque perforée, la plaque perforée étant disposée parallèlement à la membrane électrolytique (6) ou légèrement inclinée par rapport à cette dernière.

7. Cellule d'électrolyse selon l'une des revendications 1 à 5, **caractérisée en ce que** la fente (10, 15) est pourvue de faisceaux tubulaires, les axes des tubes.se trouvant dans le plan de la fente (10, 15).

8. Cellule d'électrolyse selon la revendication 7, **caractérisée en ce que** les tubes sont circulaires ou en forme de nid d'abeilles.

9. Cellule d'électrolyse selon l'une des revendications 1 à 5, **caractérisée en ce que** des moulures, des traverses, des boutons ou d'autres écarteurs sont disposés dans la fente (10, 15).

10. Cellule d'électrolyse selon l'une des revendications précédentes, **caractérisée en ce que** les pièces qui forment la goulotte, les orifices d'entrée, les évacuations, ainsi que les supports correspondants, sont au moins partiellement revêtus d'un revêtement pour les protéger de la corrosion.

11. Appareil d'électrolyse pour la préparation de gaz halogénés à partir d'une solution aqueuse d'un halogénure d'un métal alcalin, comportant plusieurs cellules d'électrolyse en forme de plaques, disposées l'une à côté de l'autre en empilement et se trouvant en contact électrique, comportant au moins une cellule d'électrolyse selon l'une des revendications précédentes.
